# EUROPÄISCHE PATENTSCHRIFT

(11) **EP 0 208 114 B1**
(45) Veröffentlichungstag und Bekanntmachung des Hinweises auf die Patenterteilung: **05.07.1989**
(21) Anmeldenummer: 86107209.8
(22) Anmeldetag: 27.05.1986
(51) Int. Cl.: D01H 1/135

(54) **Verfahren und Vorrichtung zum Offenend-Friktionsspinnen**
Method and apparatus for open-end friction spinning
Procédé et dispositif pour la filature par friction par fibres libérées

(30) Priorität: 12.07.1985 DE 3524942
(43) Veröffentlichungstag der Anmeldung: 14.01.1987
(73) Patentinhaber: Schubert & Salzer Maschinenfabrik Aktiengesellschaft, 85055 Ingolstadt (DE)
(72) Erfinder: Billner, Werner, Dipl.-Ing., D-8070 Ingolstadt (DE)

(56) Entgegenhaltungen:
- AT-B- 333 631
- DE-A- 2 943 063
- DE-A- 3 300 636
- DE-A- 3 321 228
- DE-A- 3 323 189
- DE-A- 3 330 418
- FR-A- 2 345 541
- GB-A- 2 155 056

## Beschreibung

Die Erfindung betrifft ein Verfahren zum Offenend-Friktionsspinnen, bei welchem Fasern in einem von zwei eng nebeneinander angeordneten und gleichsinnig angetriebenen Friktionswalzen gebildeten Spinnzwickel zu einem Garn zusammengedreht werden, das in Richtung der Drehachse der Friktionswalzen aus dem Spinnzwickel abgezogen wird, sowie eine Vorrichtung zum Durchführen des Verfahrens.

Beim Offenend-Friktionsspinnen wird Fasermaterial in Einzelfasern aufgelöst, die in den von zwei Friktionswalzen gebildeten Spinnzwickel eingebracht und durch die Rotation der eng nebeneinander angeordneten und gleichsinnig angetriebenen Friktionswalzen zu einem Garn zusammengedreht werden. Das Garn wird mittels eines Abzugswalzenpaares in Richtung des Spinnzwickels abgezogen. Dabei ist es bekannt, die aufgelösten Fasern entweder unmittelbar in den Spinnzwickel einzuspeisen (DE-PS 2 449 583) oder sie mittels eines Faserspeisekanals im Abstand von dem Spinnzwickel der auf der Garnbildungsseite in den Spinnzwickel hineindrehenden und als Saugwalze ausgebildeten Friktionswalze zuzuführen, auf deren Mantelfläche die Fasern in den Spinnzwickel transportiert werden (DE-OS 3 300 636). Die Qualität der so erzeugten Garne ist jedoch noch unbefriedigend, was offensichtlich daher rührt, daß die Fasern nicht genügend gestreckt und orientiert in den Faserverband eingebunden werden.

Aufgabe der vorliegenden Erfindung ist es, die Zuführung der Fasern in den Spinnzwickel und damit auch die Garnqualität zu verbessern.

Die Aufgabe wird erfindungsgemäß dadurch gelöst, daß die Fasern dem von den Friktionswalzen gebildeten Spinnzwickel abgewandten Zwickel zugeführt und dann aus diesem Speisezwickel zwischen den beiden Friktionswalzen hindurch von der Rückseite in den Spinnzwickel transportiert werden.

Durch das erfindungsgemäße Verfahren wird das die Garnqualität wesentlich bestimmende Einbinden der Fasern in das Garnende verbessert. Die Fasern werden bei ihrem Transport durch den Spalt zwischen den Friktionswalzen durch die an dieser Stelle gegenläufige Bewegung der Friktionswalzen gestreckt und während ihrer Einbindung durch die Klemmung des nacheilenden, freien Faserendes zwischen den Friktionswalzen straffgehalten. Das unkontrollierte Aufspeisen von Fasern auf den sich bildenden Faden wird vermieden.

In Weiterbildung des Verfahrens werden die Fasern unmittelbar in den Speisezwickel eingespeist oder auch auf die Mantelfläche der aus dem Speisezwickel in den Spinnzwickel drehenden Friktionswalze. Ein sicherer Transport der Fasern aus dem Speisezwickel in den Spinnzwickel ist dadurch gewährleistet, daß durch eine der Friktionswalzen eine stärkere Mitnahmekraft auf die Fasern ausgeübt wird als durch die andere Friktionswalze. Die Mitnahme der Fasern wird weiter dadurch begünstigt, daß die Fasern bereits im Speisezwickel einem Saugluftstrom ausgesetzt werden. Das Einbinden der Fasern wird noch verbessert, wenn die Fasern in zur Abzugsrichtung des Garnes geneigter Richtung aus dem Speisezwickel in den Spinnzwickel gespeist werden. Eine Stauchung der Fasern beim Aufspeisen auf die Mantelfläche der Friktionswalze wird dadurch vermieden, daß die Fasern tangential auf die Mantelfläche gespeist werden.

Die erfindungsgemäße Vorrichtung zum Durchführen des Verfahrens ist dadurch gekennzeichnet, daß der dem Spinnzwickel abgewandte Zwickel als Speisezwickel dient und daß die aus dem Speisezwickel in den Spinnzwickel drehende Friktionswalze Transportwalze für das dem Spinnzwickel zugeführte Fasermaterial ist.

In einer ersten Ausführung ragt die Mündung des Faserspeisekanals in den Speisezwickel hinein. Dabei ist vorzugsweise der Faserspeisekanal in bezug auf die Garnabzugsrichtung geneigt angeordnet, so daß die Fasern unter einem Winkel mit dem Garnende im Spinnzwickel in Berührung kommen. In einer zweiten Ausführung ist die Mündung des Faserspeisekanals auf die Mantelfläche der aus dem Speisezwickel in den Spinnzwickel drehenden Friktionswalze gerichtet. Eine tangentiale Aufspeisung der Fasern auf die Mantelfläche wird dadurch erreicht, daß der Faserspeisekanal eine sich in Richtung des Speisezwickels erstreckende Seitenwand hat und die dieser Seitenwand gegenüberliegende Seite des Faserspeisekanals durch die benachbarte Friktionswalze gebildet wird. Vorzugsweise ist der Faserspeisekanal in bezug auf die Mantellinie der Friktionswalze geneigt angeordnet, wodurch die Fasern auf einen vorgegebenen Winkel ausgerichtet werden.

Eine größere Fasermitnahmekraft der aus dem Speisezwickel in den Spinnzwickel drehenden Friktionswalze wird dadurch erreicht, daß die Mantelfläche dieser Walze eine größere Rauhigkeit hat als die Mantelfläche der aus dem Spinnzwickel in den Speisezwickel drehenden Friktionswalze. Vorzugsweise wird die Mantelfläche der beiden Friktionswalzen derart gestaltet, daß in der Fasereinspeisezone die Mantelfläche der aus dem Speisezwickel in den Spinnzwickel drehenden Friktionswalze und in der Drallzone die Mantelfläche der aus dem Spinnzwickel in den Speisezwickel drehenden Friktionswalze eine größere Rauhigkeit hat als die Mantelfläche der jeweils anderen Friktionswalze. Dadurch ist gewährleistet, daß die Fasern durch den Spalt zwischen den Friktionswalzen hindurch in den Spinnzwickel transportiert werden und andererseits das Garn mit dem für die Drehungserteilung nötigen Kontakt zu den Friktionswalzen im Spinnzwickel gehalten wird. Die rauhere Mantelfläche der Friktionswalzen wird zweckmäßig durch eine Diamantbeschichtung erzeugt.

Die Fasermitnahmekraft wird dadurch weiter erhöht, daß die aus dem Speisezwickel in den Spinnzwickel drehende Friktionswalze als Saugwalze ausgebildet ist und die Mitte des Saugschlitzes in der Fasereinspeisezone in Umfangsrichtung entfernt von der Achsverbindungsebene der Friktionswalzen auf der Seite des Speisezwickels liegt. Um in der Drallzone die das Garn im Spinnzwickel haltende Kraft zu erhöhen, liegt dort die Mitte des Saugschlitzes auf der Seite des Spinnzwickels. Das Ausrichten der Fasern in eine für ihr Einbinden vorteilhafte Lage wird dadurch begünstigt, daß die Reihen der Perforationen im Mantel der aus dem Speisezwickel in den Spinnzwickel drehenden Friktionswalze in Aufspeiserichtung der Fasern verlaufen.

In einer weiteren, die Rückhaltung des Garnes in der Drallzone sicherstellenden Ausbildung wird vorgesehen, daß der Mantel der aus dem Spinnzwickel in den Speisezwickel drehenden Friktionswalze in der Drallzone perforiert und mit einem Saugeinsatz mit einem Saugschlitz versehen ist, dessen Länge im wesentlichen der Länge der Drallzone entspricht und dessen Mitte in Umfangsrichtung von der Achsverbindungsebene entfernt auf der Seite des Spinnzwickels liegt.

Nach bisherigen Erkenntnissen ergeben sich besonders gute Spinnergebnisse dann wenn beide Friktionswalzen als Saugwalzen ausgebildet sind und nur der Spinnzwickel mit Unterdruck beaufschlagt ist.

Ein stärkerer Reibungskontakt zwischen dem Garn und den Friktionswalzen ergibt sich dadurch, daß sich der Abstand der Friktionswalzen voneinander in Garnabzugsrichtung verringert.

Ausführungsbeispiele der Erfindung werden nachstehend anhand der Zeichnungen beschrieben. Es zeigt:
Fig. 1 ein Friktionswalzenpaar mit einer besaugten Friktionswalze und einem in den dem Spinnzwickel abgewandten Zwickel mündenden Faserspeisekanal, teilweise im Schnitt;
Fig. 2 einen sich entlang einer Fasereinspeise- und Drallzone erstreckenden Saugschlitz der besaugten Friktionswalze aus Figur 1;
Fig. 3 eine andere Ausbildung des Saugschlitzes;
Fig. 4 ein Friktionswalzenpaar in der Draufsicht;
Fig. 5 das Friktionswalzenpaar aus Figur 4 im Schnitt entlang der Linie B-B;
Fig. 6 ein Friktionswalzenpaar mit einer Faserzuführvorrichtung mit einem auf die Mantelfläche der besaugten Friktionswalze mündenden Faserspeisekanal, in perspektivischer Darstellung;
Fig. 7 das Friktionswalzenpaar mit Faserspeisekanal aus Figur 6, teilweise im Schnitt;
Fig. 8 zwei als Saugwalzen ausgebildete Friktionswalzen, im Schnitt;
Fig. 9 ein Friktionswalzenpaar mit einer aus dem Speisezwickel in den Spinnzwickel drehenden Friktionswalze mit geschlossenem Mantel;
Fig. 10 das Friktionswalzenpaar aus Figur 9 in der Draufsicht; und
Fig. 11 einen Schnitt in der Vertikalebene des engsten Spaltes zwischen den Friktionswalzen.

Zwei Friktionswalzen 1 und 2 sind eng nebeneinander angeordnet und werden beispielsweise mittels eines Tangentialriemens (nicht gezeigt) gleichsinnig in Richtung der Pfeile P angetrieben (Fig. 1 ). Die Friktionswalzen 1 und 2 bilden zwei einander abgewandte Zwickel 20 und 21, die im Bereich der größten Annäherung der beiden Friktionswalzen 1 und 2 durch einen schmalen Spalt 11 miteinander verbunden sind. Im Zwickel 20 wird in Einzelfasern aufgelöstes Fasermaterial zu einem Garn G zusammengedreht. Dieser Zwickel wird daher im folgenden als Spinnzwickel 20 bezeichnet. Das Garn wird in Richtung P₁ (Fig. 4) aus dem Spinnzwickel 20 abgezogen. Die aufgelösten Fasern werden erfindungsgemäß dem dem Spinnzwickel 20 abgewandten Zwickel 21 zugeführt, der daher im folgenden als Speisezwickel 21 bezeichnet wird.

Während die aus dem Spinnzwickel 20 in den Speisezwickel 21 drehende Friktionswalze einen geschlossenen Mantel hat, ist die aus dem Speisezwickel 21 in den Spinnzwickel 20 drehende Friktionswalze 1 als Saugwalze ausgebildet. Sie hat dementsprechend einen mit Perforationen 10 versehenen Mantel, in den ein an eine Unterdruckquelle (nicht gezeigt) angeschlossener Saugeinsatz 3 mit einem Saugschlitz 31 eingesetzt ist. Der Saugschlitz 31, der sich in Längsrichtung des Spinnzwickels 20 über eine Fasereinspeisezone 1 und eine an diese anschließende Drallzone 11 (Fig. 2) erstreckt, ist exzentrisch zur Achsverbindungsebene A der beiden Friktionswalzen 1 und 2 angeordnet, so daß die Mitte des Saugschlitzes 31 auf der Seite des Speisezwickels 21 liegt.

Die Länge der Fasereinspeisezone I ist durch die Länge eines Faserspeisekanals 4 bestimmt, der auf der dem Spinnzwickel abgewandten Seite der Friktionswalzen 1 und 2 angeordnet ist und dessen Mündung in den Speisezwickel 21 hineinragt. Der Faserspeisekanal 4 ist vorzugsweise in bezug auf die Garnabzugsrichtung geneigt angeordnet. Er kann jedoch auch senkrecht zur Garnabzugsrichtung angeordnet sein. Dem Faserspeisekanal 4 ist eine nur beim Ausführungsbeispiel in Figur 6 dargestellte Auflösewalze 5 zugeordnet, der mittels einer Speisemulde 51 und einer Speisewalze 52 Fasermaterial zur Auflösung in Einzelfasern zugeführt wird.

Die aus dem Speisezwickel 21 in den Spinnzwickel 20 drehende Friktionswalze 1 hat eine größere Fasermitnahmekraft als die Friktionswalze 2, die vorzugsweise dadurch erzeugt wird, daß der Mantelfläche der Friktionswalze 1 eine gegenüber der Friktionswalze 2 größere Rauhigkeit verliehen wird, zweckmäßig durch eine Diamantbeschichtung. Andere Maßnahmen, beispielsweise solche mit ausschließlich pneumatischen Mitteln, zur Erzeugung einer größeren Mitnahmekraft, sind damit jedoch nicht ausgeschlossen.

Die Fasermitnahmekraft der Friktionswalze 1 wird bei Anordnung des Saugschlitzes 31 gemäß Figur 2 durch die damit auf den Bereich des Speisezwickels 21 konzentrierte Saugwirkung an der Friktionswalze 1 noch verstärkt. Durch diese Anordnung des Saugschlitzes 31 wird ferner in Faserspeisekanal 4 ein genügend großer Transportluftstrom in Richtung zum Speisezwickel 21 erzeugt, der das in Einzelfasern aufgelöste Fasermaterial in den Speisezwickel 21 befördert. Dort werden die Fasern von der Friktionswalze 1 mitgenommen und durch den schmalen Spalt 11 hindurch in den Spinnzwickel 20 gespeist, in welchem sie aufgrund der in bezug auf die Garnabzugsrichtung geneigten Anordnung des Faserspeisekanals 4 unter einem Winkel in Berührung mit dem freien Garnende kommen. Beim Passieren des Spaltes 11 werden die Fasern durch die im Spaltbereich gegenläufige Bewegung der Friktionswalzen 1 und 2 orientiert und gestreckt. Die Fasern gelangen mit ihrem vorauseilenden Ende an das rotierende freie Garnende, während das andere Faserende noch zwischen den Friktionswalzen 1 und 2 geklemmt gehalten wird. Dadurch werden die Fasern während des Einbindens straffgehalten, so daß eine gute Verbindung zustande kommt.

Wenn die aus dem Speisezwickel 21 in den Spinnzwickel 20 drehende Friktionswalze 1 auch in der Drallzone 11 eine rauhere Mantelfläche hat als die Friktionswalze 2, besteht die Gefahr, daß das Garn zumindest teilweise den Kontakt zu den Friktionswalzen 1 und 2 verliert und dadurch eine ungenügende Drehung erhält. Dies kann jedoch beispielsweise dadurch verhindert werden, daß der Mantel der Friktionswalze 2 im Bereich der Drallzone 11 perforiert und mit einem an eine Saugvorrichtung angeschlossenen Saugeinsatz 30 versehen wird (Fig. 4). Der Saugschlitz 32 des Saugeinsatzes 30, dessen Länge im wesentlichen der Länge der Drallzone 11 entspricht, wird dabei so angeordnet, daß in Umfangsrichtung gesehen die Schlitzmitte von der Achsverbindungsebene A entfernt auf der Seite des Spinnzwickels 20 liegt (Fig. 5). Das Garn wird bei dieser Anordnung durch die Saugluftströmung, die stärker sein muß als die Fasermitnahmekraft der Friktionswalze 1, in Reibungskontakt mit den Friktionswalzen 1 und 2 gehalten.

Auf einfachere und daher bevorzugte Weise wird das Garn in der Drallzone 11 dadurch im Spinnzwickel 20 gehalten, daß die Mantelfläche der Friktionswalze 2 auch in der Drallzone 11 geschlossen bleibt und rauher gestaltet wird als die Mantelfläche der Friktionswalze 1, so daß in dieser Zone die Fasermitnahmekraft der Friktionswalze 2 größer als die der Friktionswalze 1 ist.

Darüber hinaus kann der in den Mantel der Friktionswalze 1 eingesetzte Saugeinsatz 3 einen Saugschlitz 31' in der in Figur 3 gezeigten Ausbildung haben. Dabei liegt in Umfangsrichtung gesehen die Mitte des Saugschlitzes 31' zwar wie in Figur 2 von der Achsverbindungsebene A entfernt auf der Seite des Speisezwickels 21, in der Drallzone 11 befindet sie sich jedoch auf der Seite des Spinnzwickels 20. Das Garn wird dadurch noch fester radial im Spinnzwikkel 20 gehalten.

Um den Reibungskontakt des Garnes mit den Friktionswalzen noch zu verbessern, werden die Friktionswalzen 1 und 2 geringfügig aus ihrer achsparallelen Lage herausgenommen, derart, daß sich ihr Abstand voneinander in Garnabzugsrichtung P, verringert (Fig. 4).

Der Faserspeisekanal 4 kann auch so auf der dem Spinnzwickel 20 abgewandten Seite der Friktionswalzen 1 und 2 angeordnet werden, daß seine Mündung auf die Mantelfläche der aus dem Speisezwickel 21 in den Spinnzwickel 20 drehenden Friktionswalze 1 gerichtet ist. Um auch bei dieser Art der Speisung die Fasern in optimaler Lage dem Spinnzwickel 20 zuzuführen, ist bei dem Ausführungsbeispiel gemäß Figur 6 und 7 der Faserspeisekanal 4 in bezug auf die Mantellinie M der Friktionswalze 1 geneigt angeordnet und zwar derart, daß seine Mittellinie S zur Mantellinie M einen Winkel a einschließt, unter dem die Fasern zugeführt werden (Fig. 6). Um diese durch den Faserspeisekanal 4 vorgegebene Zuführrichtung der Fasern aufrechtzuerhalten, sind die Reihen der Perforationen 10 ebenfalls unter diesem Winkel a, bezogen auf die Mantellinie M, geneigt angeordnet (Fig. 4). Dabei hat sich ein Winkel von 40° bis 60° als für das Spinnergebnis günstig erwiesen.

Der Faserspeisekanal 4 ist ferner so ausgebildet, daß seine eine Seitenwand 41 in den Speisezwickel 21 hineinragt, wobei sie zweckmäßig der Krümmung der Friktionswalze 1 angepaßt ist und sich bis in Nähe des Spaltes 11 erstreckt. Die der Seitenwand 41 gegenüberliegende Seitenwand 42 endet an der Berührungslinie 6 mit der Friktionswalze 1, so daß von dieser Linie ab die der Seitenwand 41 gegenüberliegende Seite des Faserspeisekanals 4 offen ist und die Mantelfläche der Friktionswalze 1 die Seitenwand 42 ersetzt.

Auch bei dieser Ausführung liegt die Mitte des Saugschlitzes 31 in Umfangsrichtung entfernt von der Achsverbindungsebene auf der Seite des Speisezwickels 21, wobei aber der Saugschlitz 31 bis zur Berührungslinie 6 der Seitenwand 42 des Faserspeisekanals 4 mit der Friktionswalze 1 reicht (Fig. 7). Auf der dem Spinnzwickel 20 zugewandten Seite in bezug auf die Achsverbindungsebene A kann der Saugschlitz 31 wie in Figur 2 oder 3 ausgebildet sein.

Bei der dargestellten und beschriebenen Anordnung und Ausbildung des Faserspeisekanals 4 werden die von der Auflösewalze 5 vereinzelten Fasern tangential, ohne Faserstauchung und in zur Mantellinie M der Friktionswalze geneigter Lage auf die Mantelfläche gespeist und in dieser Lage von der Friktionswalze 1 aufgrund ihrer gegenüber der Friktionswalze 2 größeren Fasermitnahmekraft durch den Spalt 11 hindurch in den Spinnzwickel 20 gespeist. Beim Passieren des Spaltes 11 werden die Fasern, wie schon erläutert, gestreckt und durch die Klemmung des nacheilenden Faserendes im Spalt 11 während des Einbindens an das Garnende im Spinnzwickkel 20 straffgehalten.

Bei dem in Figur 8 gezeigten Ausführungsbeispiel sind beide Friktionswalzen 1 und 2 perforiert und mit Saugeinsätzen 3 und 7 versehen, deren Saugschlitze 31 und 71 sich entlang der Fasereinspeisezone und der Drallzone erstrecken. Wie sich bisher gezeigt hat, werden bei dieser Ausführung besonders gute Spinnergebnisse dann erreicht, wenn das Fasermaterial direkt in den Speisezwickel 21 gespeist und die Saugwirkung auf die Seite des Spinnzwickels 20 beschränkt wird. Die Saugschlitze 31 und 71 erstrekken sich daher in Umfangsrichtung von der Achsverbindungsebene A in Richtung des Spinnzwickels 20. Die mittels des Faserspeisekanals 4 direkt in den Speisezwickel 21 gespeisten Fasern werden von der Friktionswalze 1 durch den Spalt 11 gefördert, wobei sie gestreckt und während des Einbindens an das Garnende straffgehalten werden. Gegebenenfalls können aber die Fasern bei entsprechender Verbreiterung des Saugschlitzes 31 über die Achsverbindungsebene A hinaus auch auf die Mantelfläche der Friktionswalze 1 gespeist werden.

Die Figuren 9 bis 11 zeigen eine bevorzugte Ausführung der Spinnvorrichtung, die sich gegenüber dem Ausführungsbeispiel gemäß Figur 1 zunächst dadurch unterscheidet, daß die Friktionswalze 2 mit geschlossenem Mantel aus dem Speisezwickel 21 in den Spinnzwickel 20 dreht und den Transport der Fasern aus dem Speisezwickel 21 in den Spinnzwickel 20 übernimmt. Die als Saugwalze ausgebildete Friktionswalze 1 dreht aus dem Spinnzwickel 20 in den Speisezwickel 21, in den das in Einzelfasern aufgelöste Fasermaterial durch den Faserspeisekanal 4 hindurch unmittelbar eingespeist werden. Der Faserspeisekanal 4 ist in bezug auf die Garnabzugsrichtung geneigt angeordnet (Fig. 11).

Eine gegenüber der Friktionswalze 1 größere Fasermitnahmekraft erhält die Friktionswalze 2 durch eine spiralförmige Riffelung 22 und zusätzlich dazu durch eine Diamantbeschichtung. Um eine gute Streckung und Parallelisierung der Fasern bei ihrem Transport durch den engsten Spalt 11 zwischen den beiden Friktionswalzen 1 und 2 zu erreichen, ist auch die Friktionswalzel mit einer Diamantbeschichtung versehen. Für diese Beschichtung wird jedoch eine Korngröße gewählt, die mindestens 2 µ kleiner ist als die für die Beschichtung der Friktionswalze 2 verwendete Korngröße. Grundsätzlich soll dabei eine Korngröße von 6 für die Friktionswalze 2 und von 4 µ für die Friktionswalze 1 nicht überschritten werden. Als besonders günstig hat sich erwiesen, wenn die Diamantbeschichtung der Friktionswalze 2 mit einer Korngröße von 4 und bei der Friktionswalze 1 mit einer Korngröße von 2 µ erfolgt.

Der im Saugeinsatz 3 der als Saugwalze ausgebildeten Friktionswalze 1 vorhandene Saugschlitz 31, der von der Fasereinspeisezone bis in die Drallzone reicht, ist in Umfangsrichtung 8 mm breit. Der Saugschlitz 31 erstreckt sich 3 bis 5 mm über die Achsverbindungsebene A hinaus in Richtung zum Spinnzwikkel 20. Dadurch wird zum einen das Garn durch den Saugluftstrom im Spinnzwickel 20 in Reibungskontakt mit den Friktionswalzen 1 und 2 gehalten und zum anderen auf der Seite des Speisezwickels 21 im Faserspeisekanal ein für die Förderung der Fasern in den Speisezwickel 21 ausreichender Transportluftstrom erzeugt. Zusätzliche pneumatische Mittel zur Förderung der Fasern können daher entfallen.

Auch bei dieser Ausführung ist zur Verbesserung des Reibungskontaktes des Garnes mit den Friktionswalzen 1 und 2 im Spinnzwickel 20 der Abstand der Friktionswalzen 1 und 2 im Spinnzwickel 20 der Abstand der Friktionswalzen 1 und 2 in Garnabzugsrichtung P, verringert. Dies erfolgt jedoch nicht, wie in Figur 4, durch Herausnahme der Friktionswalzen 1 und 2 aus ihrer achsparallelen Lage, sondern einfacher dadurch, daß eine der beiden Friktionswalzen konisch ausgebildet ist, vorzugsweise die Friktionswalze 2 mit geschlossenem Mantel (Fig. 10).

Der Spinnvorgang läuft in der bereits beschriebenen Weise ab, wobei jedoch das Garn entgegen der Einspeiserichtung P₂ der Fasern aus dem Spinnzwickel 20 abgezogen wird (Fig. 11). Die Fasern schlagen dadurch um, nachdem ihr vorauseilendes freies Ende an das Garnende angebunden ist. Dieser Umschlag der Fasern, der durch die spiralförmige Riffelung 22 des geschlossenen Mantels der Friktionswalze 2 begünstigt wird, wirkt sich vorteilhaft auf das Spinnergebnis aus. Die spiralförmige Riffelung 22 verhindert außerdem weitgehend das Festsetzen von Fasern auf der diamantbeschichteten Mantelfläche der Friktionswalze 2.

## Patentansprüche

1. Verfahren zum Offenend-Friktionsspinnen, bei welchem Fasern in einem von zwei eng nebeneinander angeordneten und gleichsinnig angetriebenen Friktionswalzen gebildeten Spinnzwickel zu einem Garn zusammengedreht werden, das in Richtung der Drehachse der Friktionswalzen aus dem Spinnzwickel abgezogen wird, dadurch gekennzeichnet, daß die Fasern dem von den Friktionswalzen gebildeten Spinnzwickel abgewandten Zwickel zugeführt werden und dann aus diesem Speisezwickel zwischen den beiden Friktionswalzen hindurch und von der Rückseite in den Spinnzwickel transportiert werden.

2. Verfahren nach Anspruch 1, dadurch gekennzeichnet, daß die Fasern unmittelbar in den Speisezwickel eingespeist werden.

3. Verfahren nach Anspruch 1, dadurch gekennzeichnet, daß die Fasern auf die Mantelfläche der aus dem Speisezwickel in den Spinnzwickel drehenden Friktionswalze gespeist werden.

4. Verfahren nach einem der Ansprüche 1 bis 3, dadurch gekennzeichnet, daß durch eine der Friktionswalzen eine stärkere Mitnahmekraft auf die Fasern ausgeübt wird als durch die andere Friktionswalze.

5. Verfahren nach einem der Ansprüche 1 bis 4, dadurch gekennzeichnet, daß die Fasern bereits im Speisezwickel einem Saugluftstrom ausgesetzt werden.

6. Verfahren nach einem der Ansprüche 1 bis 5, dadurch gekennzeichnet, daß die Fasern in zur Garnabzugsrichtung geneigter Richtung aus dem Speisezwickel in den Spinnzwickel gespeist werden.

7. Verfahren nach Anspruch 3, dadurch gekennzeichnet, daß die Fasern tangential auf die Mantelfläche der Friktionswalze gespeist werden.

8. Vorrichtung zum Durchführen des Verfahrens nach einem der Ansprüche 1 bis 7, mit zwei eng nebeneinander angeordneten und gleichsinnig angetriebenen Friktionswalzen, die zwei einander abgewandte Zwickel bilden, von denen einer Spinnzwickel ist, sowie mit einem Faserspeisekanal, dadurch gekennzeichnet, daß der dem Spinnzwickel (20) abgewandte Zwickel als Speisezwickel (21) dient, und daß die aus dem Speisezwickel (21) in den Spinnzwickel (20) drehende Friktionswalze (1) Transportwalze für das dem Spinnzwickel (20) zuzuführende Fasermaterial ist.

9. Vorrichtung nach Anspruch 8, dadurch gekennzeichnet, daß die Mündung des Faserspeisekanals (4) in den Speisezwickel (21) hineinragt.

10. Vorrichtung nach Anspruch 7, dadurch gekennzeichnet, daß dei faserspeisekanal (4) in bezug auf die Garnabzugsrichtung geneigt angeordnet ist.

11. Vorrichtung nach Anspruch 8, dadurch gekennzeichnet, daß die Mündung des Faserspeisekanals (4) auf die Mantelfläche der aus dem Speisezwickel (21) in den Spinnzwickel (20) drehenden Friktionswalze (1) gerichtet ist.

12. Vorrichtung nach Anspruch 11, dadurch gekennzeichnet, daß der Faserspeisekanal (4) eine sich in Richtung des Speisezwickels (21) erstreckende Seitenwand (41) hat und die dieser Seitenwand (41) gegenüberliegende Seite des Faserspeisekanals (4) durch die benachbarte Friktionswalze (1) gebildet wird.

13. Vorrichtung nach Anspruch 11 oder 12, dadurch gekennzeichnet, daß der Faserspeisekanal (4) in bezug auf die Mantellinie (M) der Friktionswalze (1) geneigt angeordnet ist.

14. Vorrichtung nach einem der Ansprüche 8 bis 13, dadurch gekennzeichnet, daß die Mantelfläche der aus dem Speisezwickel (21) in den Spinnzwickel (20) drehenden Friktionswalze (1) eine größere Rauhigkeit hat als die Mantelfläche der aus dem Spinnzwickel (20) in den Speisezwickel (21) drehenden Friktionswalze (2).

15. Vorrichtung nach einem der Ansprüche 8 bis 13, dadurch gekennzeichnet, daß in der Fasereinspeisezone (I) die Mantelfläche der aus dem Speisezwickel (21) in den Spinnzwickel (20) drehenden Friktionswalze (1) und in der Drallzone (11) die Mantelfläche der aus dem Spinnzwickel (20) in den Speisezwickel (21) drehende Friktionswalze (2) eine größere Rauhigkeit hat als die Mantelfläche der jeweils anderen Friktionswalze.

16. Vorrichtung nach Anspruch 14 oder 15, dadurch gekennzeichnet, daß eine rauhere Mantelfläche der Friktionswalzen durch Diamantbeschichtung erzeugt wird.

17. Vorrichtung nach einem der Ansprüche 8 bis 16, dadurch gekennzeichnet, daß die aus dem Speisezwickel (21) in den Spinnzwickel (20) drehende Friktionswalze (1) als Saugwalze ausgebildet ist und die Mitte des Saugschlitzes (31, 31') in der Fasereinspeisezone (1) in Umfangsrichtung entfernt von der Achsverbindungsebene (A) der Friktionswalzen (1, 2) auf der Seite des Speisezwickels (21) liegt.

18. Vorrichtung nach Anspruch 17, dadurch gekennzeichnet, daß in der Drallzone (11) die Mitte des Saugschlitzes (31') auf der Seite des Spinnzwickels (20) liegt.

19. Vorrichtung nach Anspruch 17 oder 18, dadurch gekennzeichnet, daß die Reihen der Perforationen (10) im Mantel der aus dem Speisezwickel (21) in den Spinnzwickel (20) drehenden Friktionswalze (1) in Aufspeiserichtung der Fasern verlaufen.

20. Vorrichtung nach einem der Ansprüche 8 bis 19, dadurch gekennzeichnet, daß der Mantel der aus dem Spinnzwickel (20) in den Speisezwickel (21) drehenden Friktionswalze (2) in der Drallzone (11) perforiert und mit einem Saugeinsatz (20) mit einem Saugschlitz (32) versehen ist, dessen Länge im wesentlichen der Länge der Drallzone (11) entspricht und dessen Mitte in Umfangsrichtung von der Achsverbindungsebene (A) entfernt auf der Seite des Spinnzwickels (20) liegt.

21. Vorrichtung nach einem der Ansprüche 8 bis 16; dadurch gekennzeichnet, daß beide Friktionswalzen (1, 2) als Saugwalzen ausgebildet sind und nur der Spinnzwickel (20) mit Unterdruck beaufschlagt ist.

22. Vorrichtung nach einem der Ansprüche 8 bis 21, dadurch gekennzeichnet, daß sich der Abstand der beiden Friktionswalzen (1, 2) voneinander in Garnabzugsrichtung (P₁) verringert.

23. Vorrichtung nach einem der Ansprüche 8 bis 22, dadurch gekennzeichnet, daß sich der Saugschlitz (31, 71) wenigstens einer der Friktionswalzen (1,2) in Umfangsrichtung von der Achsverbindungsebene (A) in Richtung zum Spinnzwickel (20) erstreckt.

24. Vorrichtung zum Durchführen des Verfahrens nach einem der Ansprüche 1 bis 7, mit zwei eng nebeneinander angeordneten und gleichsinnig angetriebenen Friktionswalzen, die zwei einander abgewandte Zwickel bilden von denen einer Spinnzwickel ist, dadurch gekennzeichnet, daß der dem Spinnzwickel (20) abgewandte Zwickel als Speisezwickel (21) dient, und daß die aus dem Speisezwickel (21) in den Spinnzwickel (20) drehende Friktionswalze (2) einen geschlossenen Mantel hat, dessen Fläche eine größere Rauhigkeit hat als die Mantelfläche der aus dem Spinnzwickel (20) in den Speisezwickel (21) drehenden, als Saugwalze ausgebildeten Friktionswalze (1).

25. Vorrichtung nach Anspruch 24, dadurch gekennzeichnet, daß die rauhere Mantelfläche der Friktionswalze (2) mit geschlossenem Mantel durch eine schraubenförmige Riffelung und eine Diamantbeschichtung erzeugt ist.

26. Vorrichtung nach Anspruch 24 und 25, dadurch gekennzeichnet, daß die als Saugwalze ausgebildete Friktionswalze (1) mit einer Diamantbeschichtung versehen ist, deren Korngröße mindestens 2 µ kleiner ist als die Korngröße der auf die Friktionswalze mit geschlossenem Mantel (2) aufgebrachten Diamantbeschichtung.

27. Vorrichtung nach Anspruch 26, dadurch gekennzeichnet, daß die Korngröße bei der Friktionswalze mit geschlossenem Mantel (2) maximal 6 µ und bei der als Saugwalze ausgebildeten Friktionswalze (1) maximal 4 p beträgt.

28. Vorrichtung nach einem der Ansprüche 24 bis 27, dadurch gekennzeichnet, daß der Saugschlitz (31) der als Saugwalze ausgebildeten Friktionswalze (1) in Umfangsrichtung eine Breite von 8 mm hat und sich 3 bis 5 mm über die Achsverbindungsebene (A) hinaus in Richtung zum Spinnzwickel (20) erstreckt.

29. Vorrichtung nach einem der Ansprüche 24 bis 28, dadurch gekennzeichnet, daß eine der Friktionswalzen (1, 2) konisch ausgebildet ist, derart, daß sich der Abstand der Friktionswalzen (1, 2) voneinander in Garnabzugsrichtung verringert.

30. Vorrichtung nach einem der Ansprüche 24 bis 29, dadurch gekennzeichnet, daß die Garnabzugsrichtung der Einspeiserichtung der Fasern in den Speisezwickel entgegengerichtet ist.

## Claims

1. A method of open end friction spinning in which fibres are twisted together in a spinning nip formed by two friction rollers which are arranged close next to one another and are driven in the same direction to form a yarn which is taken off in the direction of the rotational axis of the friction rollers from the spinning nip, characterised in that the fibres are supplied to the nip turned away from the spinning nip formed by the friction rollers and are then conveyed from this feed nip, through between the two friction rollers and from the rear into the spinning nip.

2. A method according to Claim 1, characterised in that the fibres are fed directly into the feed nip.

3. A method according to Claim 1, characterised in that the fibres are fed onto the generated surface of the friction roller rotating from the feed nip into the spinning nip.

4. A method according to one of Claims 1 to 3, characterised in that a greater entraining power is exerted on the fibres by one of the friction rollers than by the other friction roller.

5. A method according to one of Claims 1 to 4, characterised in that the fibres are subjected to a suction stream in the feed nip.

6. A method according to one of Claims 1 to 5, characterised in that the fibres are fed in a direction inclined to the yarn take-off direction from the feed nip into the spinning nip.

7. A method according to Claim 3, characterised in that the fibres are fed tangentially onto the generated surface of the friction roller.

8. An apparatus for carrying out the method according to one of Claims 1 to 7, with two friction rollers which are arranged close next to one another, are driven in the same direction and form two nips which are turned away from one another and of which one is a spinning nip, and with a fibre feed duct, characterised in that the nip turned away from the spinning nip (20) acts as a feed nip (21) and in that the friction roller (1 ) rotating from the feed nip (21) into the spinning nip (20) is a conveying roller for the fibre material to be supplied to the spinning nip (20).

9. An apparatus according to Claim 8, characterised in that the mouth of the fibre feed duct (4) penetrates into the feed nip (21).

10. An apparatus according to Claim 7, characterised in that the fibre feed duct (4) is arranged at an inclination to the yarn take-off direction.

11. An apparatus according to Claim 8, characterised in that the mouth of the fibre feed duct (4) is directed towards the generated surface of the friction roller (1) rotating from the feed nip (21) into the spinning nip (20).

12. An apparatus according to Claim 11, characterised in that the fibre feed duct (4) has a lateral wall (41) extending in the direction of the feed nip (21) and the side of the fibre feed duct (4) opposing this lateral wall (41) is formed by the adjacent friction roller (1).

13. An apparatus according to Claim 11 or 12, characterised in that the fibre feed duct (4) is arranged at an inclination to the generating line (M) of the friction roller (1).

14. An apparatus according to one of Claims 8 to 13, characterised in that the generated surface of the friction roller (1) rotating from the feed nip (21) into the spinning nip (20) is rougher than the generated surface of the friction roller (2) rotating from the spinning nip (20) into the feed nip (21).

15. An apparatus according to one of Claims 8 to 13, characterised in that the generated surface of the friction roller (1) rotating from the feed nip (21) into the spinning nip (20) in the fibre entry zone (I) and the generated surface of the friction roller (2) rotating from the spinning nip (20) into the feed nip (21) in the twisting zone (II) is rougher than the generated surface of the other respective friction roller.

16. An apparatus according to Claim 14 or 15, characterised in that the rougher generated surface of the friction rollers is produced by a diamond coating.

17. An apparatus according to one of Claims 8 to 16, characterised in that the friction roller (1) rotating from the feed nip (21) into the spinning nip (20) is designed as a suction roller and the centre of the suction slit (31, 3 ^{T}) in the fibre entry zone (I) lies on the side of the feed nip (21) remote in the circumferential direction from the axial connecting plane (A) of the friction rollers (1, 2).

18. An apparatus according to Claim 17, characterised in that, in the twisting zone (II), the centre of the suction slit (31') lies on the side of the spinning nip (20).

19. An apparatus according to Claim 17 or 18, characterised in that the rows of perforations (10) run in the covering of the friction roller (1) rotating from the feed nip (21) into the spinning nip (20) in the fibre feed direction.

20. An apparatus according to one of Claims 8 to 19, characterised in that the covering of the friction roller (2) from the spinning nip (20) into the feed nip (21) is perforated in the twisting zone (II) and is provided with a suction insert (20) with a suction slit (32) of which the length corresponds substantially to the length of the twisting zone (II) and of which the centre lies on the side of the spinning nip (20) remote in the circumferential direction from the axial connecting plane (A).

21. An apparatus according to one of Claims 8 to 16, characterised in that the two friction rollers (1, 2) are designed as suction rollers and only the spinning nip (20) is charged with a vacuum.

22. An apparatus according to one of Claims 8 to 21, characterised in that the distance between the two friction rollers (1, 2) from one another diminishes in the yarn take-off direction (Pᵢ).

23. An apparatus according to one of Claims 8 to 22, characterised in that the suction slit (31, 71) of at least one of the friction rollers (1, 2) extends in the circumferential direction from the axial connecting plane (A) to the spinning nip (20).

24. An apparatus for carrying out the method according to one of Claims 1 to 7, with two friction rollers which are arranged close next to one another, are driven in the same direction and form two nips which are turned away from one another and of which one is a spinning nip, characterised in that the nip turned away from the spinning nip (20) acts as a feed nip (21) and in that the friction roller (2) rotating from the feed nip (21) into the spinning nip (20) has a closed covering of which the surface is rougher than the generated surface of the friction roller (1) rotating from the spinning nip (20) into the feed nip (21) and designed as a suction roller.

25. An apparatus according to Claim 24, characterised in that the rougher generated surface of the friction roller (2) with a closed covering is produced by helical ribbing and a diamond coating.

26. An apparatus according to Claim 24 and 25, characterised in that the friction roller (1) designed as a suction roller is provided with a diamond coating of which the particle size is at least 2 µ smaller than the particle size of the diamond coating applied to the friction roller with a closed covering (2).

27. An apparatus according to Claim 26, characterised in that the particle size with the friction roller having a closed covering (2) is a maximum of 6 µ and with the friction roller (1) designed as a suction roller is a maximum of 4 µ.

28. An apparatus according to one of Claims 24 to 27, characterised in that the suction slit (31) of the friction roller (1) designed as a suction roller has a width of 8 mm in the circumferential direction and extends from 3 to 5 mm beyond the axial connecting plane (A) toward the spinning nip (20).

29. An apparatus according to one of Claims 24 to 28, characterised in that one of the friction rollers (1, 2) is conical in design such that the distance between the friction rollers (1, 2) diminishes in the yarn take-off direction.

30. An apparatus according to one of Claims 24 to 29, characterised in that the yarn take-off direction is opposed to the direction of entry of the fibres into the feed nip.

## Revendications

1. Procédé de filage par friction dit «open-end» ou à extrémité du filé ouverte, dans lequel des fibres sont tordues ensemble dans un coin d'étranglement de filage, formé par deux rouleaux de friction disposés étroitement l'un à côté de l'autre et entraînés dans le même sens, pour donner un filé qui est extrait hors du coin d'étranglement de filage dans la direction de l'axe de rotation du rouleau de friction, caractérisé en ce que les fibres sont amenées au coin d'étranglement opposé au coin d'étranglement de filage formé par les rouleaux de friction, puis, depuis ce coin d'étranglement d'amenée, passent entre les deux rouleaux de friction et sont transportées, de l'arrière, dans le coin d'étranglement de filage.

2. Procédé selon la revendication 1, caractérisé en ce que les fibres sont amenées directement dans le coin d'étranglement d'amenée.

3. Procédé selon la revendication 1, caractérisé en ce que les fibres sont amenées sur la surface latérale du rouleau de friction qui tourne du coin d'étranglement d'amenée vers le coin d'étranglement de filage.

4. Procédé selon l'une des revendications 1 à 3, caractérisé en ce qu'une force d'entraînement plus forte est exercée sur les fibres par l'un des rouleaux de firction que par l'autre rouleau de friction.

5. Procédé selon l'une des revendications 1 à 4, caractérisé en ce que les fibres sont déjà exposées à un flux d'air d'aspiration dans le coin d'étranglement d'amenée.

6. Procédé selon l'une des revendications 1 à 5, caractérisé en ce que les fibres sont amenées du coin d'étranglement d'amenée vers le coin d'étranglement de filage selon une direction inclinée par rapport à la direction d'extraction du filé.

7. Procédé selon la revendication 3, caractérisé en ce que les fibres sont amenées tangentiellement à la surface latérale du rouleau de friction.

8. Dispositif pour l'exécution du procédé selon l'une des revendications 1 à 7, comportant deux rouleaux de friction qui sont disposés étroitement l'un près de l'autre, sont entraînés dans le même sens et forment deux coins d'étranglement opposés l'un à l'autre, dont l'un est un coin d'étranglement de filage, et comportant aussi un canal d'amenée des fibres, caractérisé en ce que le coin d'étranglement opposé au coin d'étranglement de filage (20) sert de coin d'étranglement d'amenée (21); et en ce que le rouleau de friction (1) qui tourne du coin d'étranglement d'amenée (21) vers le coin d'étranglement de filage (20) sert de rouleau de transport pour le matériau en fibres amené au coin d'étranglement de filage (20).

9. Dispositif selon la revendication 8, caractérisé en ce que l'embouchure du canal (4) d'amenée des fibres pénètre dans le coin d'étranglement d'amenée (21

10. Dispositif selon la revendication 7, caractérisé en ce que le canal (4) d'amenée des fibres est disposé incliné par rapport à la direction d'extraction du filé.

11. Dispositif selon la revendication 8, caractérisé en ce que l'embouchure du canal (4) d'amenée de fibres est inclinée sur la surface latérale du rouleau de friction (1) qui tourne du coin d'étranglement d'amenée (21) vers le coin d'étranglement de filage (20).

12. Dispositif selon la revendication 11, caractérisé en ce que le canal (4) d'amenée des fibres présente une paroi latérale (41) qui s'étend en direction du coin d'étranglement d'amenée (21 et en ce que le côté, opposé à cette paroi latérale (41 du canal (4) d'amenée des fibres est formé par le rouleau de friction voisin (1).

13. Dispositif selon la revendication 11 ou 12, caractérisé en ce que le canal (4) d'amenée des fibres est disposé incliné par rapport à la génératrice (M) du rouleau de friction (1).

14. Dispositif selon l'une des revendications 8 à 13, caractérisé en ce que la surface latérale du rouleau de friction (1) qui tourne du coin d'étranglement d'amenée (21) vers le coin d'étranglement de filage (20) a une rugosité supérieure à celle de la surface latérale du rouleau de friction (2) qui tourne du coin d'étranglement de filage (20) vers le coin d'étranglement d'amenée (21).

15. Dispositif selon l'une des revendications 8 à 13, caractérisé en ce que dans la zone (1) d'amenée des fibres, c'est la surface latérale du rouleau de friction (1) qui tourne du coin d'étranglement d'amenée (21) vers le coin d'étranglement de filage (20) et, dans la zone de torsion (11), c'est la surface latérale du rouleau de friction (2), qui tourne du coin d'étranglement de filage (20) vers le coin d'étranglement d'amenée (21 qui présentent une plus grande rugosité que la surface latérale de, respectivement l'autre rouleau de friction.

16. Dispositif selon la revendication 14 ou 15, caractérisé en ce qu'une surface latérale plus rugueuse des rouleaux de friction est produite par un revêtement diamanté.

17. Dispositif selon l'une des revendications 8 à 16, caractérisé en ce que le rouleau de friction ( 1 ) qui tourne du coin d'étranglement d'amenée (21) vers le coin d'étranglement de filage (20) est conçu comme rouleau d'aspiration; et en ce que, dans la zone (1) d'amenée des fibres, le milieu de la fente (31, 31') d'aspiration se situe, dans la direction périphérique, à une certaine distance du plan (A) contenant les axes des rouleaux de friction (1, 2), du côté du coin d'étranglement d'amenée (21).

18. Dispositif selon la revendication 17, caractérisé en ce que dans la zone de torsion (II), le milieu de la fente (31') d'aspiration se situe du côté du coin d'étranglement de filage (20).

19. Dispositif selon la revendication 17 ou 18, caractérisé en ce que les rangées des perforations (10) prévues dans la surface latérale du rouleau de friction ( 1 ) qui tourne du coin d'étranglement d'amenée (21 ) vers le coin d'étranglement de filage (20) sont orientées selon la direction d'amenée des fibres.

20. Dispositif selon l'une des revendications 8 à 19, caractérisé en ce que la surface latérale du rouleau de friction (2) qui tourne du coin d'étranglement de filage (20) vers le coin d'étranglement d'amenée (21) est, dans la zone de torsion (II), perforée et munie d'une garniture (30) d'aspiration avec une fente (32) d'aspiration dont la longueur correspond sensiblement à la longueur de la zone de torsion (II) et dont le milieu se situe, dans la direction périphérique, à une certaine distance du plan (A) contenant les axes, du côté du coin d'étranglement de filage (20).

21. Dispositif selon l'une des revendications 8 à 16, caractérisé en ce que les deux rouleaux de friction (1, 2) sont conçus comme rouleaux d'aspiration et que seul le coin d'étranglement de filage (20) est soumis à une dépression.

22. Dispositif selon l'une des revendications 8 à 21, caractérisé en ce que la distance des deux rouleaux de friction (1, 2) l'un de l'autre va en diminuant dans le sens (P₁) d'extraction du filé.

23. Dispositif selon l'une des revendications 8 à 22, caractérisé en ce que la fente (31, 71) d'aspiration d'au moins l'un des rouleaux de friction (1, 2) s'étend, dans la direction périphérique, du plan (A) contenant les axes, dans la direction du coin d'étranglement de filage (20).

24. Dispositif pour l'exécution du procédé selon l'une des revendications 1 à 7, comportant deux rouleaux de friction qui sont disposés étroitement l'un à côté de l'autre, sont entraînés dans le même sens et forment deux coins d'étranglement opposés l'un à l'autre dont l'un est le coin d'étranglement de filage, caractérisé en ce que le coin d'étranglement opposé au coin d'étranglement de filage (20) sert de coin d'étranglement d'amenée (21); et en ce que le rouleau de friction (2) qui tourne du coin d'étranglement d'amenée (21) vers le coin d'étranglement de filage (20) a une surface latérale fermée, dont la surface présente une plus grande rugosité que la surface latérale du rouleau de friction (1) qui tourne du coin d'étranglement de filage (20) vers le coin d'étranglement d'amenée (21) et qui est conçu comme rouleau d'aspiration.

25. Dispositif selon la revendication 24, caractérisé en ce que la surface latérale plus rugueuse du rouleau de friction (2) à surface latérale fermée est produite par un striage hélicoïdal et par un revêtement diamanté.

26. Dispositif selon les revendications 24 et 25, caractérisé en ce que le rouleau de friction (1) conçu comme rouleau d'aspiration est muni d'un revêtement diamanté dont la granulométrie est d'au moins 2 inférieure à la granulométrie du revêtement diamanté rapporté sur le rouleau de friction (2) à surface latérale fermée.

27. Dispositif selon la revendication 26, caractérisé en ce que la granulométrie, dans le cas du rouleau de friction (2) à surface latérale fermée, est au maximum 6 µ et, dans le cas du rouleau de friction (1) conçu comme rouleau d'aspiration, est au maximum 4 µ.

28. Dispositif selon l'une des revendications 24 à 27, caractérisé en ce que la fente (31 ) d'aspiration du rouleau de friction (1) conçu comme rouleau d'aspiration a, dans la direction périphérique, une largeur de 8 mm et s'étend de 3 à 5 mm au-delà du plan (A) qui contient les axes, en direction du coin d'étranglement de filage (20).

29. Dispositif selon l'une des revendications 24 à 28, caractérisé en ce que l'un des rouleaux de friction (1, 2) est conçu conique de façon telle que la distance des rouleaux de friction l'un de l'autre aille en diminuant dans le sens d'extraction du filé.

30. Dispositif selon l'une des revendications 24 à 29, caractérisé en ce que le sens d'extraction du filé est opposé au sens d'insertion des fibres dans le coin d'étranglement d'amenée.
